# EUROPÄISCHE PATENTSCHRIFT

(11) **EP 1 591 269 B1**
(45) Veröffentlichungstag und Bekanntmachung des Hinweises auf die Patenterteilung: **24.03.2010**
(21) Anmeldenummer: 05009077.8
(22) Anmeldetag: 26.04.2005
(51) Int. Cl.: B41N 10/02, B41N 10/04

(54) **Sleeve für eine Druckmaschine**
Sleeve for printing machine
Manchon pour machine à imprimer

(30) Priorität: 30.04.2004 DE 102004021490
(43) Veröffentlichungstag der Anmeldung: 02.11.2005
(73) Patentinhaber: manroland AG, 63075 Offenbach/Main (DE)
(72) Erfinder: Hoffmann, Eduard, Dr., 86399 Bobingen (DE); Schmid, Georg, 86356 Neusäss (DE); Keck, Angelika, 81667 München (DE); Sameit, Christian, 86153 Augsburg (DE)
(74) Vertreter: Ulrich, Thomas

(56) Entgegenhaltungen:
- EP-A- 0 571 909
- EP-A- 0 594 986
- EP-A- 1 112 860
- EP-A- 1 275 520
- DE-A1- 3 720 378
- DE-B- 1 165 046

## Beschreibung

Die Erfindung betrifft einen Sleeve, insbesondere eine Gummituchhülse, für eine Druckmaschine.

Sleeves begünstigen ein ruhiges und stossfreies Abrollen von Druckmaschinenzylindern aufeinander infolge der fehlenden Unterbrechung von sonst üblicherweise vorhandenen Spannkanälen am Umfang der Zylinder.

Die DE 199 50 643 A1 offenbart einen Sleeve für eine Offset-Rollenrotationsdruckmaschine, welcher einen insgesamt vierschichtigen Aufbau aufweist. Der Sleeve gemäß DE 199 50 643 A1 verfügt über eine als Trägerschicht ausgebildete Innenschicht, nämlich eine Metallhülse, sowie eine als Deckschicht ausgebildete, der Druckübertragung dienende Außenschicht, wobei zwischen der Trägerschicht und der Deckschicht zwei weitere Schichten vorhanden sind. An die innere Trägerschicht schließt sich eine kompressible Schicht an, an die äußere Deckschicht schließt sich eine Schicht aus einem nicht dehnbaren Material an. Die sich an die Trägerschicht anschließende kompressible Schicht und die sich an die Deckschicht anschließende Schicht aus nicht dehnbarem Material sind miteinander verbunden.

Ein solcher vierschichtig ausgebildeter Sleeve gemäß DE 199 50 643 A1 erfordert einen hohen Fertigungsaufwand und ist damit teuer.

Die EP 0 594 986 A offenbart eine Offset-Gummituchhülse für einen Kanallosen Gummituchzylinder.

Es liegt der hier vorliegenden Erfindung das Problem zugrunde, einen neuartigen Sleeve mit Trägerhülse, insbesondere eine neuartige Gummituchhülse, für eine Druckmaschine zu schaffen.

Dieses Problem wird durch einen Sleeve und eine Trägerhülse, insbesondere eine Gummituchhülse, für eine Druckmaschine gemäß Patentanspruch 1 bzw. 7 gelöst.

Nach einem ersten Aspekt der Erfindung wird ein Sleeve, insbesondere eine Gummituchhülse und eine Trägerhülse gemäß Anspruch 1, für eine Druckmaschine mit einem zweischichtigen Aufbau umfassend eine als Trägerschicht ausgebildete Innenschicht und eine als Deckschicht ausgebildete, der Druckübertragung dienende Außenschicht vorgeschlagen, wobei die Außenschicht bzw. die Deckschicht unmittelbar auf die Innenschicht bzw. die Trägerschicht aufgebracht ist.

Nach einem zweiten Aspekt der Erfindung wird ein Sleeve, insbesondere eine Gummituchhülse und eine Trägerhülse gemäß Anspruch 7, für eine Druckmaschine mit einem dreischichtigen Aufbau umfassend eine als Trägerschicht ausgebildete Innenschicht, eine als Deckschicht ausgebildete, der Druckübertragung dienende Außenschicht und eine zwischen der Trägerschicht und der Deckschicht angeordnete Registerschicht vorgeschlagen, wobei die Außenschicht bzw. die Deckschicht und die Innenschicht bzw. die Trägerschicht auf unterschiedlichen Seiten der Registerschicht unmittelbar auf die Registerschicht aufgebracht sind.

Bevorzugte Weiterbildungen der Erfindung ergeben sich aus den Unteransprüchen und der nachfolgenden Beschreibung.

Ausführungsbeispiele der Erfindung werden, ohne hierauf beschränkt zu sein, an Hand der Zeichnung näher erläutert. Dabei zeigt:
- Fig. 1:: einen schematisierten Querschnitt durch einen erfindungsgemäßen Sleeve für eine Druckmaschine nach einem ersten Ausführungsbeispiel der hier vorliegenden Erfindung; und
- Fig. 2:: einen schematisierten Querschnitt durch einen erfindungsgemäßen Sleeve für eine Druckmaschine nach einem zweiten Ausführungsbeispiel der hier vorliegenden Erfindung.

Nachfolgend wird die hier vorliegende Erfindung unter Bezugnahme auf Fig. 1 und 2 in größerem Detail beschrieben.

Fig. 1 zeigt die besonders bevorzugte Ausführungsform eines Sleeve 10 für eine Offsetdruck-Druckmaschine im Sinne der hier vorliegenden Erfindung. Der Sleeve 10 gemäß Fig. 1 verfügt über einen zweilagigen bzw. zweischichtigen Aufbau. Der Sleeve 10 umfasst eine als Trägerschicht 11 ausgebildete Innenschicht und eine als Deckschicht 12 ausgebildete, der Druckübertragung dienende Außenschicht. Die Außenschicht bzw. Deckschicht 12 ist unmittelbar auf die Innenschicht bzw. die Trägerschicht 11 aufgebracht.

Es liegt demnach im Sinne der hier vorliegenden Erfindung, die Anzahl der Schichten des Sleeve zu verringern. Nach dem Ausführungsbeispiel der Fig. 1 umfasst der Sleeve 10 lediglich zwei Schichten, nämlich die Trägerschicht 11 sowie die Deckschicht 12. Hierdurch vereinfacht sich einerseits der Aufbau des Sleeve 10 und andererseits ist derselben mit geringeren Kosten herstellbar.

Nach einer bevorzugten Weiterbildung des Ausführungsbeispiels der Fig. 1 ist die Trägerschicht 11 inkompressibel ausgebildet. Die inkompressible Trägerschicht 11 kann zum Beispiel metallisch ausgebildet sein. Nach einer Alternative hierzu ist die Trägerschicht kompressibel ausgebildet und vorzugsweise aus einem faserverstärkten Verbundwerkstoff gebildet.

Unabhängig davon, ob die Trägerschicht 11 kompressibel oder inkompressibel ausgebildet ist, ist die Trägerschicht 11 ebenso wie die Deckschicht 12 zu einer Hülse bzw. einem Hohlzylinder verschweißt, sodass der Sleeve 10 auf einen Zylinder einer Druckmaschine aufgeschoben werden kann.

Die als Trägerschicht 11 ausgebildete Innenschicht verfügt vorzugsweise über eine Dicke von 0,1 mm bis maximal 100 mm, sodass die Trägerschicht 11 zur Änderung der Drucklänge eingesetzt werden kann.

Die unmittelbar auf die Trägerschicht 11 aufgebrachte Deckschicht 12 dient, wie bereits erwähnt, der Druckübertragung und ist entweder kompressibel oder inkompressibel ausgebildet. Die Deckschicht 12 verfügt vorzugsweise über eine Dicke zwischen 0,1 mm und 10 mm.

Besonders bevorzugt ist eine Ausführungsform des Sleeve 10, bei welcher die Deckschicht 12 mit einem Lack oder einem anderen Material versiegelt ist.

Fig. 2 zeigt ein weiteres Ausführungsbeispiel eines erfindungsgemäßen Sleeve 13, welcher über einen dreilagigen bzw. dreischichtigen Aufbau verfügt. Der Sleeve 13 gemäß Fig. 2 verfügt über eine als Trägerschicht 14 ausgebildete Innenschicht, eine als Deckschicht 15 ausgebildete Außenschicht und eine zwischen der Trägerschicht 14 und der Deckschicht 15 angeordnete Registerschicht 16. Die Innenschicht 14 ist unmittelbar mit einer Innenseite der Registerschicht 16 verbunden. Die Deckschicht 15 ist unmittelbar mit einer Außenseite der Registerschicht 16 verbunden. Auch im Ausführungsbeispiel der Fig. 2 ist die Anzahl der Lagen bzw. Schichten des Sleeve gegenüber dem Stand der Technik reduziert. Auch mit dem Sleeve 13 der Fig. 2 können demnach die Herstellkosten minimiert werden.

Beim Sleeve 13 der Fig. 2 ist die Trägerschicht 14 sowie die Deckschicht 15 vorzugsweise kompressibel ausgebildet. Die Registerschicht 16 ist vorzugsweise aus einem inkompressiblen Hartgummi oder einem faserverstärktem Verbundwerkstoff oder einem metallischen Werkstoff gebildet.

Es ist auch möglich, dass die Trägerschicht 14 inkompressibel und die Deckschicht 15 kompressibel oder die Trägerschicht 14 kompressibel und die Deckschicht 15 inkompressibel ausgebildet ist, bei vorzugsweise jeweils inkompressibel ausgebildeter Registerschicht 16.

Die erfindungsgemäßen Sleeves 10 und 13 finden vor allem in Offsetdruck-Druckmaschinen Verwendung. Derartige Sleeve-Offsetdruckmaschinen verfügen in der Regel nur über kleine oder gar keine Spannkanäle an den sogenannten Druckformzylindern bzw. Plattenzylindern. Somit ist eine Schwingungsanregung der Druckzylinder minimal, sodass die erfindungsgemäßen Sleeves problemlos verwendet werden können.

Die erfindungsgemäßen Sleeves 10 und 13 sind insgesamt flexibel ausgebildet und sind strumpfartig auf eine feste, nicht-dargestellte Trägerhülse aufgezogen , um dann zusammen mit der Trägehülse auf einem Zylinder einer Druckmaschine positioniert zu werden:

### Bezugszeichenliste

- 10: Sleeve
- 11: Trägerschicht
- 12: Deckschicht
- 13: Sleeve
- 14: Trägerschicht
- 15: Deckschicht
- 16: Registerschicht

## Patentansprüche

1. Sleeve, insbesondere Gummituchhülse, und Trägerhülse für eine Druckmaschine, bestehend aus einem genau zweischichtigen Aufbau umfassend eine als Trägerschicht (11) ausgebildete Innenschicht und eine als Deckschicht (12) ausgebildete, der Druckübertragung dienende Außenschicht, wobei die Außenschicht bzw. die Deckschicht (12) unmittelbar mit der Innenschicht bzw. der Trägerschicht (11) verbunden ist und die Trägerschicht (11) ebenso wie die Deckschicht (12) zu einer Hülse bzw. einem Hohlzylinder verschweißt sind, wobei der Sleeve insgesamt flexibel ausgebildet ist und strumpfartig auf die feste Trägerhülse aufgezogen ist.

2. Sleeve nach Anspruch 1, **dadurch gekennzeichnet, dass** die Trägerschicht (11) inkompressibel ausgebildet ist.

3. Sleeve nach Anspruch 1, **dadurch gekennzeichnet, dass** die Trägerschicht (11) kompressibel und vorzugsweise als faserverstärkte Verbundschicht ausgebildet ist.

4. Sleeve nach Anspruche 1 oder 2, **dadurch gekennzeichnet, dass** die Trägerschicht (11) eine Dicke zwischen 0,1 mm bis 100 mm aufweist.

5. Sleeve nach einem oder mehreren der Ansprüche 1 bis 4, **dadurch gekennzeichnet, dass** die Deckschicht (12) eine Dicke zwischen 0,1 mm bis 10 mm aufweist.

6. Sleeve nach einem oder mehreren der Ansprüche 1 bis 5, **dadurch gekennzeichnet, dass** die Deckschicht (12) vorzugsweise mit Lack versiegelt ist.

7. Sleeve, insbesondere Gummituchhülse, und Trägerhülse für eine Druckmaschine, mit einem genau dreischichtigen Aufbau bestehend aus einer als Trägerschicht (14) ausgebildeten Innenschicht, einer als Deckschicht (15) ausgebildeten und der Druckübertragung dienenden Außenschicht, wobei die Trägerschicht (14) ebenso wie die Deckschicht (15) zu einer Hülse bzw. einem Hohlzylinder verschweißt sind, und einer zwischen der Trägerschicht (14) und der Deckschicht (15) angeordneten Registerschicht (16), wobei die Außenschicht bzw. die Deckschicht (15) und die Innenschicht bzw. die Trägerschicht (14) auf unterschiedlichen Seiten der Registerschicht (16) unmittelbar mit der Registerschicht (16) verbunden sind, wobei der Sleeve insgesamt flexibel ausgebildet ist und strumpfartig auf die feste Trägerhülse aufgezogen ist.

8. Sleeve nach Anspruch 6, **dadurch gekennzeichnet, dass** die Trägerschicht (14) und die Deckschicht (15) kompressibel ausgebildet sind, und dass die Registerschicht (16) inkompressibel ausgebildet ist.

9. Sleeve nach Anspruch 6, **dadurch gekennzeichnet, dass** die Trägerschicht (14) inkompressibel und die Deckschicht (15) kompressibel ausgebildet ist, und dass die Registerschicht (16) inkompressibel ausgebildet ist.

10. Sleeve nach Anspruch 6, **dadurch gekennzeichnet, dass** Trägerschicht (14) kompressibel und die Deckschicht (15) inkompressibel ausgebildet ist, und dass die Registerschicht (16) inkompressibel ausgebildet ist

## Claims

1. A sleeve, in particular a rubber blanket tube, and carrier tube for a printing machine, consisting of a precisely two-layer structure comprising an inner layer formed as a carrier layer (11) and an outer layer formed as a cover layer (12) and serving to transfer print, wherein the outer layer or the cover layer (12) is connected directly to the inner layer or the carrier layer (11), and the carrier layer (11) as well as the cover layer (12) are heat-sealed to form a tube or a hollow cylinder, wherein the sleeve is formed so that all in all it is flexible and is drawn up in the manner of a stocking onto the fixed carrier tube.

2. A sleeve according to claim 1, **characterised in that** the carrier layer (11) is formed so that it is incompressible.

3. A sleeve according to claim 1, **characterised in that** the carrier layer (11) is formed so that it is compressible and preferably as a fibre-reinforced composite layer.

4. A sleeve according to claims 1 or 2, **characterised in that** the carrier layer (11) has a thickness between 0.1 mm and 100 mm.

5. A sleeve according to one or more of claims 1 to 4, **characterised in that** the cover layer (12) has a thickness between 0.1 and 10 mm.

6. A sleeve according to one or more of claims 1 to 5, **characterised in that** the cover layer (12) is preferably sealed with lacquer.

7. A sleeve, in particular a rubber blanket tube, and carrier tube for a printing machine, having a precisely three-layer structure consisting of an inner layer formed as a carrier layer (14), an outer layer formed as a cover layer (15) and serving to transfer print, wherein the carrier layer (14) as well as the cover layer (15) are heat-sealed to form a tube or a hollow cylinder, and a register layer (16) arranged between the carrier layer (14) and the cover layer (15), wherein the outer layer or cover layer (15) and the inner layer or carrier layer (14) are connected directly to the register layer (16) on different sides of the register layer (16), wherein the sleeve is formed so that all in all it is flexible and is drawn up in the manner of a stocking onto the fixed carrier tube.

8. A sleeve according to claim 6, **characterised in that** the carrier layer (14) and the cover layer (15) are formed so that they are compressible, and **in that** the register layer (16) is formed so that it is incompressible.

9. A sleeve according to claim 6, **characterised in that** the carrier layer (14) is formed so that it is incompressible, and the cover layer (15) is formed so that it is compressible, and **in that** the register layer (16) is formed so that it is incompressible.

10. A sleeve according to claim 6, **characterised in that** carrier layer (14) is formed so that it is compressible and the cover layer (15) is formed so that it is incompressible, and **in that** the register layer (16) is formed so that it is incompressible.

## Revendications

1. Manchon, notamment manchon en toile de caoutchouc et manchon de support de machine d'impression composé d'une structure précisément à deux couches avec une couche intérieure formant la couche de support (11), et d'une couche extérieure servant de couche de couverture (12) pour transmettre la pression,
la couche extérieure ou couche de couverture (12) sont reliée directement à la couche intérieure ou couche de support (11), et
la couche de support (11) de même que la couche de couverture (12) sont soudées pour former un manchon ou un cylindre creux,
le manchon est réalisé de manière globalement souple et il est emmanché à la manière d'une chaussette sur le manchon de support, ferme.

2. Manchon selon la revendication 1,
**caractérisé en ce que**
la couche de support (11) est incompressible.

3. Manchon selon la revendication 1,
**caractérisé en ce que**
la couche de support (11) est compressible et elle est réalisée de préférence comme couche composite renforcée par des fibres.

4. Manchon selon la revendication 1 ou 2,
**caractérisé en ce que**
la couche de support (11) a une épaisseur comprise entre 0,1 mm et 100 mm.

5. Manchon selon les revendications 1 à 4,
**caractérisé en ce que**
la couche de couverture (12) a une épaisseur comprise entre 0,1 mm et 10 mm.

6. Manchon selon les revendications 1 à 5,
**caractérisé en ce que**
la couche de couverture (12) est de préférence scellée avec du vernis.

7. Manchon, notamment manchon en toile de caoutchouc et manchon de support d'une machine d'impression ayant une structure précisément à trois couches, composée :
- d'une couche intérieure formant une couche de support (14),
- d'une couche extérieure formant une couche de couverture (15), la couche de support (14) de même que la couche de couverture (15) étant soudées pour former un manchon ou un cylindre creux, et la couche extérieure servant à transmettre la pression et
- d'une couche de registre (16) installée entre la couche de support (14) et la couche de couverture (15),
la couche extérieure ou couche de couverture (15) et la couche intérieure ou couche de support (14) étant reliées directement à la couche de registre (16) sur des côtés différents de la couche de registre (16), le manchon est globalement réalisé de manière souple et il est emmanché comme d'une chaussette sur le manchon de support solide.

8. Manchon selon la revendication 6,
**caractérisé en ce que**
la couche de support (14) et la couche de couverture (15) sont compressibles, et
la couche de registre (16) est incompressible.

9. Manchon selon la revendication 6,
**caractérisé en ce que**
la couche de support (14) est incompressible, la couche de couverture (15) est compressible, et
la couche de registre (16) est incompressible.

10. Manchon selon la revendication 6,
**caractérisé en ce que**
la couche de support (14) est compressible, la couche de couverture (15) est incompressible, et
la couche de registre (16) est incompressible.
